# FASCICULE DE BREVET EUROPEEN

(11) **EP 0 381 557 B1**
(45) Date de publication et mention de la délivrance du brevet: **21.04.1993**
(21) Numéro de dépôt: 90400209.4
(22) Date de dépôt: 24.01.1990
(51) Int. Cl.: B24D 9/08, B24D 7/16

(54) **Ensemble de disposition pour la réunion rapide et temporaire d'une pièce destinée à être entraînée en rotation à un support, en particulier pour disques abrasifs**
Auskoppelbare Schnellkupplungs-Vorrichtung für ein sich drehendes Werkstück, insbesondere Schleifscheiben
Releasable quick-mounting device for a rotating part, especially a grinding disc

(30) Priorité: 26.01.1989 FR 8900939
(43) Date de publication de la demande: 08.08.1990
(73) Titulaire: Grasser, Thierry, F-94100 Saint Maur des Fosses (FR)
(72) Inventeur: Grasser, Thierry, F-94100 Saint Maur des Fosses (FR)
(74) Mandataire: Sauvage, Renée

(56) Documents cités:
- DE-A- 3 305 644
- FR-A- 1 322 389
- FR-A- 1 404 924
- US-A- 3 436 875

## Description

La présente invention concerne un ensemble de dispositions pour la réunion rapide et temporaire d'une pièce, destinée à être entraînée en rotation, à un support susceptible de fournir ledit entraînement.

Plus précisément, la pièce destinée à être entraînée en rotation peut être un disque abrasif et le support susceptible de fournir l'entraînement peut être réuni de façon opérationnelle à des moyens moteurs.

Les disques abrasifs précités sont des éléments jetables qui s'usent assez rapidement de sorte, d'une part, qu'ils doivent être d'un prix de revient aussi faible que possible, et, d'autre part, que leur remplacement doit pouvoir être réalisé instantanément et sans qu'il soit besoin d'avoir recours à un outil. Les moyens utilisés pour la réunion entre le disque abrasif et son support d'entraînement doivent cependant garantir que le disque soit effectivement entraîné en rotation et donc être capables de résister aux forces de friction qui se développent.

Dans une forme d'exécution connue, les moyens d'interconnexion sont constitués par une pièce métallique en forme de cuvette à large bord qui est collée, le long de ce large bord, sur la face envers du disque abrasif et dont le fond est percé d'une ouverture d'accès adaptée à recevoir un organe mâle dépendant du support d'entraînement. La paroi de fond de la cuvette et sa paroi latérale définissent autour de ladite ouverture d'accès une voie de taille décroissante que suit l'élément mâle avec, par suite, un effet d'autoblocage. Ce dispositif présente l'inconvénient qu'il est parfois très difficile de désolidariser l'élément femelle et l'élément mâle après usage.

Selon une autre forme d'exécution connue, la face envers du disque est munie d'une pièce en matière plastique présentant une série de projections en forme d'aubes disposées en cercle et qui viennent s'incliqueter dans des évidements de profil correspondant prévus dans une pièce métallique incluse dans le support d'entraînement. Cette forme d'exécution donne des résultats assez satisfaisants mais son exécution nécessite le recours à un montage en plusieurs pièces et à des usinages et moulages de formes délicates.

Dans une autre forme encore d'exécution connue (DE-A-33 05 644), le moyen mâle d'interconnexion est constitué d'une pièce en T dont la barre verticale est co-axiale à l'axe de rotation du disque abrasif et de son support d'entraînement et dont la barre transversale est orientée vers le moyen femelle d'interconnexion, le moyen femelle comprenant une boutonnière d'une géométrie permettant la traversée de ladite boutonnière par la barre transversale du T.

Dans ce système connu, une partie du moyen mâle d'interconnexion fait saillie au centre de la surface extérieure du disque abrasif, partie qui peut venir accidentellement en contact avec la surface en cours de traitement, avec les risques d'endommagement correspondants.

La présente invention a pour but de remédier à cet inconvénient en apportant un ensemble de dispositions extrêmement simples et fiables, ne comportant aucune partie dépassante à la surface de la pièce à entraîner en rotation.

A cette fin, dans l'ensemble de dispositions selon l'invention, la boutonnière est pratiquée dans un organe récepteur creux dans la cavité duquel débouche ladite boutonnière, ladite cavité étant au moins en portions de cylindre et l'épaisseur de la paroi dans laquelle est pratiquée la boutonnière allant d'une hauteur sensiblement inférieure à la hauteur de la barre verticale du T au niveau de la paroi radiale de la cavité coïncidant avec ladite boutonnière, jusqu'à une épaisseur sensiblement supérieure à la hauteur de ladite barre, en direction d'une paroi radiale de la cavité formant butée.

Plus précisément, la cavité est sensiblement en forme de double quart de cylindre, lesdits quarts de cylindre étant symétriques entre eux par rapport à deux plans perpendiculaires s'entrecroisant selon l'axe de rotation du disque et de son support et ayant, de part et d'autre, de l'un de ces plans, une zone d'intersection s'ouvrant vers l'extérieur de l'organe récepteur et correspondant à ladite boutonnière. On comprend que, dans ce cas, c'est la paroi radiale du quart de cylindre opposée à la paroi radiale coïncident avec la boutonnière qui forme butée d'arrêt en rotation.

Dans une forme d'exécution préférée, l'épaisseur de la paroi dans laquelle est pratiquée la boutonnière va d'une hauteur sensiblement inférieure à la hauteur de la barre verticale du T au niveau de la paroi radiale de la cavité coïncidant avec ladite boutonnière, jusqu'à une épaisseure sensiblement supérieure à la hauteur de ladite barre, en direction de la paroi radiale de la cavité formant butée.

En pratique, la pièce en T constitue l'extrémité de l'axe d'entraînement en rotation du support et l'organe récepteur est prévu sur la face sensiblement plane du disque à entraîner en rotation.

De préférence, un support en élastomère est surmoulé sur l'axe d'entraînement, lequel support élastomère offre la surface sensiblement plane destinée à venir en appui contre celle du disque à entraîner en rotation. Le support en élastomère ménage un espace annulaire autour de la pièce en T et l'organe récepteur est un élément en matière plastique collé sur la face envers sensiblement plane du disque destiné à être entraîné en rotation, ledit élément étant adapté à venir se loger dans ledit espace annulaire lorsque les deux surfaces planes sont en appui l'une contre l'autre.

Il est bien entendu que l'invention est applicable à une autre pièce à entraîner en rotation qu'un disque.

L'invention est décrite ci-après en référence aux dessins annexés dans lesquels :
- la figure 1 est une vue en coupe partielle du support d'entraînement selon l'invention,
- la figure 2 est une vue en coupe du disque abrasif, prise selon le plan Y-Y' de la figure 5,
- la figure 3 est une vue de l'insert en acier entrant dans la composition du support d'entraînement de la figure 1,
- la figure 4 est une vue en bout dudit insert, et
- la figure 5 est une vue de dessous de l'organe femelle de connexion avant son collage sur la face envers du disque abrasif selon l'invention.

Si l'on se réfère aux figures 1, 3 et 4, on voit que le dispositif selon l'invention comprend un support d'entraînement 1 composé d'une tige 2a adaptée à être immobilisée dans la mâchoire d'un outil moteur, tige qui se prolonge par un bloc support 2b puis par une pièce en T inversé 3. La barre verticale du T est désignée par 4 et sa barre horizontale par 5. Une corolle 6 en matière élastomère est surmoulée sur le bloc support 2b en déterminant une surface sensiblement plane d'appui 6a et en ménageant autour de la pièce en T un espace annulaire 7. Si l'on en vient maintenant à la figure 2, on voit un disque abrasif 8 dont la face envers est désignée par la référence 8a et sur laquelle est collé un organe récepteur 9 en forme de cuvette à large bord 10. Ce large bord 10 forme bride et le fond de la cuvette est percé d'une boutonnière 11 dont la géométrie correspond d'une manière générale à celle de la barre transversale 5.

On voit, d'après les figures 2 et 5, que le volume interne de la cuvette est en fait défini par deux cavités en quart de cylindre 12 (A, B, C) et 13 (D, E, F)) qui sont symétriques par rapport aux plans X-X' et Y-Y', lesquels plans s'intersectent le long de l'axe de rotation Z-Z' de l'outil. Les deux quarts de cylindre A, B, C et D, E, F s'intersectent et leur zone d'intersection est à l'aplomb de la boutonnière 11. On comprend que cette structure permet de faire pénétrer la barre transversale 5 dans la boutonnière 11 et de lui faire faire un quart de tour pour la faire pénétrer dans les cavités 12 et 13.

Comme il ressort également des figures 2 et 5, l'épaisseur de la paroi 18 dans laquelle est pratiquée la boutonnière 11 est d'importance variable. Plus précisément, au niveau des parois radiales 19 (A, B) et 20 (E, D) des cavités en quart de cylindre 12 et 13, l'épaisseur de la paroi 18 est sensiblement inférieure à celle de la barre verticale 4 du T -ce qui permet l'accès de la barre horizontale 5 dans lesdites cavités 12 et 13- et cette épaisseur va en augmentant jusqu'à être supérieure à la hauteur de la barre 4. Des pentes 14 et 15 sont ainsi formées qui favorisent le blocage progressif de l'organe mâle 3 dans ces cavités, tandis qu'il y tourne selon les flèches, les fonds 16 et 17 de cavité formant butée de blocage.

On comprend que les moyens selon l'invention sont d'une structure extrêmement simple et que la connexion entre le disque abrasif et son support se fait par simple pénétration de la barre transversale 5 dans la boutonnière 11 et rotation d'un quart de tour. La déconnexion s'opère selon le mouvement inverse.

Des essais ont montré que ce moyen de réunion rapide et temporaire est extrêment fiable en dépit de sa simplicité.

Bien que dans la présente description on se soit référé au montage d'un disque abrasif sur un support d'entraînement, il est bien entendu que le mode de connexion proposé est applicable à d'autres outils.

## Revendications

1. Ensemble de dispositions pour la réunion rapide et temporaire d'une pièce (8), destinée à être entraînée en rotation, à un support (1) susceptible de fournir ledit entraînement, ladite pièce (8) et ledit support (1) présentant respectivement une face (6a, 8a) sensiblement plane destinée à venir en appui l'une contre l'autre, et lesdites faces (6a, 8a) étant pourvues de moyens d'interconnexion mâle (3) et femelle (9), ledit moyen mâle (3) étant constitué d'une pièce en T dont la barre verticale (4) est co-axiale à l'axe de rotation (Z-Z') de la pièce (8) et de son support (1) et dont la barre transversale (5) est orientée vers le moyen femelle (9), ledit moyen femelle (9) comprenant une boutonnière (11) d'une géométrie permettant la traversée de ladite boutonnière par la barre transversale (5) du T, caractérisé en ce que ladite boutonnière (11) est pratiquée dans un organe récepteur creux dans une cavité (12, 13) duquel débouche ladite boutonnière(11), ladite cavité (12, 13) étant au moins en portions de cylindre et l'épaisseur de la paroi dans laquelle est pratiquée la boutonnière (11) allant d'une hauteur sensiblement inférieure à la hauteur de la barre verticale (4) du T au niveau de la paroi radiale (20, 19) de la cavité coïncidant avec ladite boutonnière (11), jusqu'à une épaisseur sensiblement supérieure à la hauteur de ladite barre (4), en direction d'une paroi radiale de la cavité formant butée (16, 17).

2. Ensemble selon la revendication 1, caractérisé en ce que la cavité (12, 13) est sensiblement en forme de double quart de cylindre, lesdits quarts de cylindre étant symétriques entre eux par rapport à deux plans perpendiculaires (X-X', Y-Y') s'entrecroisant selon l'axe de rotation (Z-Z') de la pièce (8) et de son support (1) et ayant, de part et d'autre de l'un de ces plans, une zone d'intersection s'ouvrant vers l'extérieur de l'organe récepteur et correspondant à ladite boutonnière (11).

3. Ensemble selon la revendication 1 ou 2, caractérisé en ce que la pièce en T (3) constitue l'extrémité d'un axe d'entraînement (2a, 2b) en rotation et en ce que l'organe récepteur (9) est prévu sur la face sensiblement plane (8a) de la pièce (8) à entraîner en rotation.

4. Ensemble selon la revendication 3, caractérisé en ce qu'un support (6) en élastomère est surmoulé sur l'axe d'entraînement (2a, 2b), lequel support élastomère offre la surface sensiblement plane (6a) destinée à venir en appui contre celle (8a) de la pièce à entraîner en rotation.

5. Ensemble selon la revendication 4, caractérisé en ce que le support en élastomère (6) ménage un espace annulaire (7) autour de la pièce en T (3) et en ce que l'organe récepteur (9) est un élément en matière plastique collé sur la surface sensiblement plane (8a) de la pièce (8) destinée à être entraînée en rotation, ledit élément (9) étant adapté à venir se loger dans ledit espace annulaire (7) lorsque les deux surfaces planes (6a, 8a) sont en appui l'une contre l'autre.

6. Ensemble selon l'une quelconque des revendications 1 à 5, caractérisé en ce que la pièce (8) destinée à être entraînée en rotation est un disque abrasif.

## Claims

1. Set of arrangements for quickly and temporarily connecting a part (8), intended to be driven in rotation, to a support (1) capable of supplying said drive, said part (8) and said support (1) having respectively a substantially flat face (6a, 8a) intended to bear one against the other and said faces (6a, 8a) being provided with male (3) and female (9) interconnection means, said male means (3) being formed of a T shaped part whose vertical bar (4) is coaxial with the axis of rotation (Z-Z') of the part (8) and its support (1) and the transverse bar (5) of which is oriented towards the female means (9), said female means (9) comprising an oblong opening (11) of a geometry allowing the transverse bar (5) of the T to pass through said oblong opening, characterized in that said oblong opening (11) is formed in a hollow receiving member into a cavity (12, 13) of which said oblong opening (11) emerges, said cavity (12, 13) being formed at least from cylinder portions and the thickness of the wall in which the oblong opening (11) is formed going from a height substantially less than the height of the vertical bar (4) of the T at the level of the radial wall (20, 19) of the cavity coinciding with said oblong opening (11), up to a thickness substantially greater than the height of said bar (4) in the direction of the radial wall of the cavity forming a stop (16, 17).

2. Set of arrangements according to claim 1, characterized in that the cavity (12, 13) is substantially in the form of a double quarter of a cylinder, said quarters of a cylinder being symmetrical with each other with respect to two perpendicular planes (X-X', Y-Y') intersecting along the axis of rotation (Z-Z') of said part (8) and its support (1) and having, on each side of one of these planes, an intersection zone opening outwardly of the receiving member and corresponding to said oblong opening (11).

3. Set of arrangements according to claim 1 or 2, characterized in that the T shaped part (3) forms the end of a rotational drive axis (2a, 2b) and in that the receiving member (9) is provided on the substantially flat face (8a) of the part to be rotated (8).

4. Set of arrangements according to claim 3, characterized in that an elastomer support (6) is moulded over the drive axis (2a, 2b), which elastomer support offers the substantially flat surface (6a) intended to bear against that (8a) of the part (8) to be rotated.

5. Set of arrangements according to claim 4, characterized in that the elastomer support (6) defines an annular space (7) about the T shaped part (3) and in that the receiving member (9) is a plastic material element bonded on the substantially flat surface (8a) of the part (8) intended to be rotated, said element (9) being adapted to be housed in said annular space (7) when the two flat surfaces (6a, 8a) bear one against the other.

6. Set of arrangements according to any one of claims 1 to 5, characterized in that the part to be rotated (8) is an abrasive disc.

## Patentansprüche

1. Vorrichtung zur schnellen und vorübergehenden Verbindung eines anzutreibenden, sich drehenden Teils (8) mit einem antreibenden Träger (1), wobei das Teil (8) und der Träger (1) jeweils eine im wesentlichen ebene Seite (6a,8a) aufweisen, die aneinander zum Anliegen kommen sollen und mit Verbindungsmitteln versehen sind, die aus einem Einsteckorgan (3) und einem Aufnahmeorgan (9) bestehen, wobei das Einsteckorgan (3) aus einem T-Stück besteht, dessen vertikaler Stab (4) zur Drehachse (Z-Z') des Teils (8) und seines Trägers (1) koaxial ist und dessen Querstange (5) auf das Aufnahmeorgan (9) zu gerichtet ist, das ein Langloch (11) aufweist, dessen Geometrie die Durchführung des Ruerstabs (5) des T's durch es gestattet, dadurch gekennzeichnet, daß das Langloch (11) in einem hohlen Aufnahmeorgan vorgesehen ist, das einen Hohlraum (12, 13) besitzt, in den das Langloch (11) ausmündet und der wenigstens aus Zylinderabschnitten besteht, wobei die Dicke der Wand, in der das Langloch (11) vorgesehen ist, von einer Höhe, die wesentlich kleiner als die Höhe des vertikalen Stabs (4) des T's ist, in Höhe der mit dem Langloch (11) zusammenfallenden radialen Wand (20, 19) des Hohtraums in Richtung auf eine einen Anschlag bildende radiale Wand (16, 17) des Hohlraums bis zu einer Dicke geht, die wesentlich größer als die Höhe dieses Stabs (4) ist.

2. Vorrichtung nach Anspruch 1, dadurch gekennzeichnet, daß der Hohlraum (12, 13) im wesentlichen die Form eines doppelten Zytinderviertels hat, wobei die Zylinderviertel bezüglich zweier zueinander senkrechter Ebenen (X-X', Y-Y'), die sich in der Drehachse (Z-Z') des Teils (8) und seines Trägers (1) schneiden, zueinander symmetrisch sind und zu beiden Seiten einer dieser Ebenen eine Überschneidungszone besitzen, die sich bezüglich des Aufnahmeorgans nach außen öffnet und dem Langloch entspricht.

3. Vorrichtung nach Anspruch 1 oder 2, dadurch gekennzeichnet, daß das T-Stück (3) das Ende einer sich drehenden Antriebsachse (2a, 2b) bildet und daß das Aufnahmeorgan (9) auf der im wesentlichen ebenen Fläche (8a) des anzutreibenden Teils (8) vorgesehen ist.

4. Vorrichtung nach Anspruch 3, dadurch gekennzeichnet, daß auf die Antriebsachse (2a, 2b) ein Träger (6) aus Elastomer aufgegossen ist, der die im wesentlichen ebene Fläche (6a) bietet, die an der Fläche (8a) des anzutreibenden Teils (8) zum Anliegen kommen soll.

5. Vorrichtung nach Anspruch 4, dadurch gekennzeichnet, daß der Träger (6) aus Elastomer um das T-Stück (3)herum einen ringförmigen Raum (7) ausspart und daß das Aufnahmeorgan (9) ein Kunststoffelement ist, das an der im wesentlichen ebenen fläche (8a) des anzutreibenden Teils (8) angeklebt ist und von dem ringförmigen Raum (7) aufgenommen werden kann, wenn die beiden ebenen Flächen (6a, 8a) aneinander anliegen.

6. Vorrichtung nach einem der Ansprüche 1 bis 5, dadurch gekennzeichnet, daß das anzutreibende Teil (8) eine Schleifscheibe ist.
